# DEMANDE DE BREVET EUROPEEN

(11) **EP 0 274 337 A1**
(43) Date de publication de la demande: **13.07.1988**
(21) Numéro de dépôt: 87500076.2
(22) Date de dépôt: 06.11.1987
(51) Int. Cl.: C11D 17/04

(54) **Support protecteur pour bloc de savon ou de détersif**

(30) Priorité: 07.11.1986 ES 8601145 U
(71) Demandeur: BILORE, S.A., E-20247 Zaldibia (Guipuzcoa) (ES)
(72) Inventeur: Egana Arana, Eduardo, E-20247 Zaldibia (Guipuzcoa) (ES)
(74) Mandataire: Gil-Vega, Victor

(57) **Abrégé**

L'invention concerne un protecteur pour morceaux de savon ou de détergent qui est constitué d'une coquille, de préférence en matière plastique ou similaire, dont le fond coïncide par sa forme et sa dimension avec le morceau de savon ou de détergent lui-même qu'il doit recevoir, tandis que sa basque ou paroi latérale (2) présente une hauteur réduite pour, tout en assurant la fixation du morceau de savon (3) et l'inaccessibilité de celui-ci à l'humidité existant sur la surface d'appui de l'ensemble, faciliter au maximum l'accessibilité à ce morceau dans la phase terminale de sa consommation, en prévoyant que, de préférence, le morceau (3) soit moulé directement sur le protecteur, en configurant les deux éléments en un ensemble en une pièce où les éléments maintiennent leur union physique pendant tout le processus de consommation du morceau de savon ou de détergent.

## Description

La présente invention se rapporte à un protecteur pour pains ou morceaux de savon ou de détergent, ayant pour but d'éviter la détérioration du pain en question, par l'effet de l'humidité, vu que celle-ci se dépose sur la boîte à savon correspondante ou sur toute autre surface de support.

Comme on le sait, indépendamment du savon, on utilise des détergents consistant en un mélange de produits tensioactifs qui exercent une forte action de nettoyage, lesquels sont également utilisés sous forme de morceaux ou pains , en opposition à la classique présentation en poudre, pour diminuer la consommation et augmenter le profit.

Ainsi donc, il est fréquent de trouver dans un établissement public, dans les toilettes d'un atelier mécanique etc.., et surtout à un niveau domestique, aussi bien des morceaux de savon que des morceaux de détergent, utilisés tant au niveau du soin corporel que pour des processus déterminés de lavage.

Comme on le sait bien, les morceaux aussi bien de savon que de détergent, se ramollissent ou se lézardent en présence d'eau, et en particulier dans le cas des morceaux de détergent, il se produit la "désagrégation" pratiquement intégrale de ceux-ci, s'ils sont maintenus en contact avec une masse considérable d'eau pendant un temps également considérable.

Dans l'utilisation normale de ces morceaux ou pains, ceux-ci sont déposés sur une surface adéquate, qui peut être l'évier, le lavabo, etc., produisant ainsi une dessication rapide de leur zone supérieure mais l'humidité se maintient , pendant un temps considérable, à la zone inférieure ou d'appui, ce qui a pour conséquence les problèmes de détérioration du morceau ou pain qui ont été mentionnés précédemment.

Pour tenter de résoudre ce problème, on connaît différents types de savon, dont certains ne résolvent pas le problème de "désintégration" ou dissolution partielle du morceau ou pain, mais permettent de receuillir le produit détérioré, tandis que d'autres ont la forme de grilles ou analogues qui permettent une aération du morceau sur toute sa surface, aussi bien supérieure qu'inférieure, mais qui ne constituent pas non plus une solution satisfaisante car pendant le procédé de dessèchement du morceau, les baguettes formant la "grille" indiquée, "s'enclavent" dans le produit, provoquant une détérioration de celui-ci, bien que d'un type différent, et établissant même des résidus sur ces porte -savon , mais moins importants que dans le cas antérieur.

Le protecteur que la présente invention propose a été conçu pour résoudre ces problèmes de manière tout à fait satisfaisante, en assurant un maintien intégral du morceau, en ce qui concerne les effets mentionnés ci-dessus, en agissant soit sur la zone de dépôt de ce morceau, soit sur le degré d'humidité existant à sa surface.

De manière plus concrète, ce protecteur est matérialisé par une coquille, de préférence de nature plastique, bien qu'évidemment elle puisse être en toute autre matière, dans laquelle est insérée la base du morceau en question, de manière que ce soit cette coquille qui soit en contact avec la surface d'appui et qui soit soumise aux effets possibles de l'humidité, laquelle n'arrive pas au morceau proprement dit.

Plus particulièrement, on à prévu que dans le processus de conformation du morceau, celui-ci soit inséré et parfaitement fixé à l'intérieur de la coquille, constituant un ensemble monobloc dans lequel les deux pièces ou éléments sont maintenus réunis pendant l'usage normal du morceau, jusqu'à la pleine consommation de celui-ci.

Comme cela est évident, les formes de la coquille peuvent varier pratiquement sans aucune limitation, selon les exigences définies par la conformation prévue pour le morceau proprement dit.

Dans tous les cas et au moyen de la disposition du protecteur en question sur la zone du morceau qui doit permettre son appui, on atteint les objectifs antérieurement cités.

Pour compléter la description et pour aider à une meilleure compréhension des caractéristiques de l'invention, le présent mémoire descriptif est accompagné de dessins n'ayant qu'un caractère d'illustration et non pas limitatif, sur lesquels :
La figure 1 montre une vue en perspective d'un morceau conventionnel de savon ou détergent pourvu du protecteur formant l'objet de la présente invention ; et
La figure 2 montre une vue en élévation latérale et en coupe transversale du même ensemble que celui représenté à la figure 1.

On peut observer, en considérant ces figures, que le protecteur préconisé est constitué d'une coquille où sont définies une base d'appui 1 et une paroi ou basque périmétrale 2, destiné à recevoir le morceau 3 de savon, détergent ou mélange de ces éléments, de manière qu'après utilisation du morceau 3, celui-ci soit toujours déposé, sur la surface correspondante d'appui à travers cette coquille 1-2, ce par quoi le matériau constituant le morceau est toujours isolé des effets de l'humidité qui existe normalement ou qui au moins pourrait exister dans cette zone d'appui.

De préférence, et comme on l'a déjà indiqué précédemment, le morceau de savon ou détergent 3 est moulé directement sur le protecteur 1,2, de manière que les deux éléments forment un ensemble en une pièce, et que la coquille ou protecteur 1-2 soit maintenu fixé en permanence réuni au morceau 3, pendant tout le processus de consommation de ce dernier.

On peut déduire de ce qui précède que, à la fin de chaque phase d'utilisation du morceau 3, et indépendamment de l'usure qui s'y produit, pendant les périodes de non-utilisation et quelles que soient les conditions de surface sur lesquelles il a été déposé, c'est-à-dire la teneur en humidité, le morceau 3 proprement dit se maintiendra totalement isolé des effets de cette humidité par le fait que l'appui, dans son ensemble, se réalise à travers la coquille 1-2, qui, par sa nature plastique ou toute autre similaire, permet d'éviter l'accès de l'humidité au morceau en question.

Evidemment, tandis que la configuration et les dimensions de la base 1 de la coquille sont définies selon le morceau 3 lui-même, la hauteur de la basque périmétrique 2 de cette coquille sera minimale pour minimiser, tout en accomplissant sa fonction protectrice, le secteur du morceau 3 qui sera rendu inaccessible par le protecteur et en conséquence, pour permettre une consommation pratiquement intégrale de ce morceau, sans problème.

## Revendications

Protecteur pour morceaux de savon ou de détergent, caractérisé en ce qu'il est constitué d'une coquille, de préférence en matière plastique ou similaire, dont le fond coïncide par sa forme et sa dimension, avec le morceau lui-même de savon ou de détergent qui doit y être reçu, tandis que sa basque ou paroi latérale présente une hauteur réduite pour, en assurant la fixation du morceau enfoncé et l'inaccessibilité de l'humidité qui existe sur la surface d'appui de l'ensemble, vers celui-ci, faciliter au maximum l'accessibilité audit morceau dans la phase terminale de sa consommation, en prévoyant de préférence que ledit morceau soit moulé directement sur le protecteur, en configurant les deux éléments en un ensemble en une pièce dont tous les éléments maintiennent leur union physique pendant tout le processus de consommation du morceau.
